# FASCICULE DE BREVET EUROPEEN

(11) **EP 0 256 930 B1**
(45) Date de publication et mention de la délivrance du brevet: **19.12.1990**
(21) Numéro de dépôt: 87401810.4
(22) Date de dépôt: 04.08.1987
(51) Int. Cl.: F21M 3/08

(54) **Projecteur antibrouillard à filament transversal pour véhicule automobile**
Nebelscheinwerfer für Kraftfahrzeuge mit einer Transversalwendel
Fog lamp with transverse filament for motor vehicles

(30) Priorité: 04.08.1986 FR 8611263
(43) Date de publication de la demande: 24.02.1988
(73) Titulaire: VALEO VISION, 93012 Bobigny Cédex (FR)
(72) Inventeur: Luciani, Bernard, F-75013 Paris (FR)
(74) Mandataire: Martin, Jean-Jacques

(56) Documents cités:
- FR-A- 1 309 130
- FR-A- 1 319 105
- FR-A- 2 536 503

## Description

La présente invention concerne un projecteur pour véhicule automobile, permettant de remplir la fonction d'éclairement antibrouillard.

Le faisceau correspondant à un tel éclairement est un faisceau à courte portée, limité vers le haut par un plan de coupure sensiblement horizontal, très étalé latéralement et ne comportant pas de rayons montants susceptibles de donner lieu à des phénomènes optiques indésirables avec les goutelettes d'eau en suspension du brouillard.

Les projecteurs antibrouillard de la technique antérieure comportent pour la plupart un filament orienté axialement, c'est-à-dire dans l'axe du projecteur.

En ce qui concerne le réflecteur associé, plusieurs solutions ont déjà été proposées. La première consiste à prévoir un réflecteur en forme de paraboloïde de révolution dont le foyer est situé à l'extrémité avant du filament (dans le sens de l'émission). On obtient ainsi un faisceau légèrement divergent dont on rabat les rayons de la moitié supérieure au moyen d'éléments déviateurs prévus sur la glace de fermeture.

Ceci entraîne cependant d'importantes surépaisseurs de la glace, et donc des difficultés de moulage, notamment lorsque la glace est réalisée en verre.

On a également proposé de former un réflecteur à partir de deux demi-paraboloïdes décalés axialement. Le demi-paraboloïde supérieur est focalisé sur l'extrémité arrière du filament,pour former un faisceau coupé classique, et le demi-paraboloïde inférieur est focalisé sur l'extrémité avant du filament, pour que toutes les images de ce dernier soient situées au-dessous de la coupure.

Un tel projecteur présente deux inconvénients majeurs. Tout d'abord, le réflecteur présente une discontinuité de surface à l'endroit du raccordement entre les deux demi-paraboloïdes : ceux-ci, focalisés en des points différents, ont nécessairement soit des sommets différents, soit des distances focales différentes, et par suite présentent des profils différents le long d'un plan de raccordement ; en raison de cette caractéristique, un réflecteur fabriqué selon ces enseignements est, dans la pratique, imparfait au niveau du raccordement, ce qui se traduit par une émission de rayons lumineux parasites au-dessus de la coupure.

En second lieu, et surtout, le faisceau engendré par le demi-paraboloïde inférieur n'est étalé latéralement de façon satisfaisante que dans la zone située juste en-dessous de la coupure. Cet étalement non uniforme du faisceau va à l'encontre du but recherché dans un faisceau antibrouillard, qui est d'obtenir un étalement latéral relativement uniforme.

On a enfin proposé, dans la demande de brevet français publiée n° 2 536 503 au nom de la Demanderesse, un projecteur antibrouillard dans lequel, le filament étant toujours orienté axialement, le réflecteur comporte une surface complexe sans discontinuité apte à former des images du filament dont pratiquement tous les points sont situés au-dessous de la coupure. Une telle solution permet d'obtenir un étalement latéral du faisceau tout à fait uniforme, ainsi qu'une bonne définition de la coupure.

Cependant, l'utilisation d'un filament axial avec un réflecteur de ce type provoque nécessairement l'apparition d'images du filament qui sont de grande taille et orientées verticalement, ou avec une faible inclinaison par rapport à la verticale. De telles images doivent faire l'objet d'un étalement latéral important, et il faut pour ce faire ménager sur la glace de fermeture des prismes ou stries appropriés. Un second inconvénient de ce type de projecteur est que, toujours du fait de l'existence de ces images verticales, le faisceau présente une épaisseur plus importante que celle qui est requise en pratique, la partie inférieure de celui-ci ne contribuant pas au confort visuel, et pouvant même s'avérer gênante en éclairant la route à trop grande proximité du véhicule.

Enfin, il existe dans la technique antérieure des projecteurs antibrouillard comportant une lampe à filament horizontal transversal à l'axe du projecteur, associée à un réflecteur en forme de paraboloïde de révolution dont le foyer est situé au centre du filament. De cette manière, le faisceau ne comporte pas de grandes images du filament, mais il demeure dans certains cas nécessaire d'effectuer, par des prismes formés sur la glace de fermeture, un rabattement des images en direction verticale, avec un risque d'émission de rayons parasites vers le haut au niveau des dépouilles de ces prismes.

Dans d'autres cas, comme décrit par exemple dans FR-A 131 910:
la lampe et le réflecteur sont conçus pour former un faisceau étroit de faible hauteur, qui est largement étalé horizontalement par des nervures en forte surépaisseur de la glace; la fabrication de ladite glace est ainsi compliquée comme déjà mentionné. Enfin et surtout, ce brevet n'enseigne ou ne suggère par l'utilisation du faisceau ainsi obtenu comme faisceau antibrouillard.

La présente invention vise à pallier les inconvénients de la technique antérieure et à proposer un projecteur antibrouillard dans lequel aucune, ou essentiellement aucune déviation verticale des rayons lumineux n'ait à être effectuée par la glace de fermeture, et dans lequel le faisceau obtenu soit d'une bonne homogénéité dans sa largeur comme dans sa hauteur.

A cet effet, l'invention concerne un projecteur antibrouillard pour véhicule automobile, du type comprenant une lampe à filament horizontal transversale, un réflecteur dont l'axe passe à l'aplomb du centre du filament, et une glace de fermeture, caractérisé en ce que la surface du réflecteur est une surface sans discontinuité qui forme par elle-même des images du filament dont tous les points sont situés au-dessous d'une coupure horizontale et dans une bande horizontale de grande largeur et, de hauteur essentiellement constante situées sous ladite coupure, de telle sorte que la glace peut être lisse ou seulement faiblement déviatrice.

L'invention sera mieux comprise à la lecture de la description détaillée suivante de modes de réalisation préférés de celle-ci, donnée à titre d'exemple et faite en référence aux dessins annexés, sur lesquels:
- la figure 1 est une vue des images du filament projetées par un projecteur antibrouillard de la technique antérieure, à filament axial, sur un écran normalisé;
- la figure 2 est une vue en coupe horizontale schématique d'un réalisation de base d'un projecteur antibrouillard selon l'invention;
- la figure 3 est une vue en coupe verticale longitudinale du projecteur de la figure 2;
- les figures 4a et 4b représentent des images du filament projetées par deux zones déterminées du réflecteur du projecteur des figures 2 et 3;
- la figure 5 représente, par une série de courbes isocandéla de valeurs décroissantes de l'intérieur vers l'extérieur, l'éclairement fourni par le projecteur des figures 2 et 3;
- les figures 6a et 6b illustrent, en vue de face, deux premières variantes de réalisation du projecteur de l'invention ;
- la figure 7 représente des courbes flux lumineux/inclinaison caractérisant les variantes des figures 6a et 6b;
- les figures 8a et 8b illustrent, en vue de face, deux autres variantes de réalisation du projecteur de l'invention; et
- la figure 9 représente des courbes flux lumineux/inclinaison caractérisant les variantes des figures 8a et 8b.

La figure 1 représente, sur un écran de projection, les images du filament projetées par le réflecteur d'un projecteur conforme à la demande de brevet publiée n_{°}2536503 au nom de la Demanderesse. Comme on l'a indiqué plus haut, on trouve un certain nombre d'images de grande taille et d'orientation se rapprochant de la verticale. La présence de ces images conduit à une épaisseur excessive du faisceau dans sa région centrale, qui nuit au confort visuel en éclairant la route à trop grande proximité du véhicule, et qui nécessite sur la glace de fermeture des moyens pour effectuer une déviation latérale relativement importante.

Le projecteur antibrouillard de l'invention, représenté schématiquement sur les figures 2 et 3, comprend une lampe (non représentée) munie d'un filament 10, un réflecteur 20 et une glace de répartition 30 fermant le projecteur.

Le filament est disposé dans un plan horizontal et orienté transversalement à l'axe Ox du réflecteur, plus précisément, dans le présent exemple, le filament, modélisé sous la forme d'un cylindre de longeur 2 2 et de rayon r, est décalé vers le haut par rapport au plan horizontal xOy d'une distance égale à son rayon, de telle sorte que sa surface émissive est tangente audit plan. Il est par ailleurs disposé, selon la direction y'Oy, de telle sorte que son centre soit à l'aplomb d'un point Fo situé sur l'axe Ox. La distance du sommet du réflecteur à ce point Fₒ est notée fₒ. Bien entendu, la position du filament pourra légèrement varier par rapport à la position indiquée ci-dessus, sans pour autant sortir du cadre de l'invention.

La surface du réflecteur est une surface sans discontinuité, choisie de manière à former les images du filament dont tous les points sont situés au-dessous d'une coupure horizontale passant par l'axe du projecteur (notée h' Hh sur les figures 4a, 4b, et 5), et dans une bande horizontale de hauteur essentiellement constante délimitée en haut par ladite coupure.

Avantageusement, toutes ces images ont leur point le plus haut situé sur la coupure, ou au très proche voisinage de celle-ci.

Par "absence de discontinuité", on entend une continuité assurée au premier ordre en tout point de la surface du réflecteur, et au second ordre en tout point de la surface à l'exception de deux défauts localisés comme expliqué plus loin, se manifestant par de très légères ruptures de courbe. On peut rappeler ici qu'une continuité au second ordre signifie qu'en tout point d'une ligne tracée sur la surface, les plans tangents sont les mêmes de part et d'autre de cette ligne.

Une telle disposition permet en pratique de réaliser des surfaces réelles présentant une très bonne conformité avec les surfaces théoriques, que ce soit par emboutissage ou par moulage par injection, en évitant ainsi les défauts propres au système à demi-paraboloïdes décalés discuté plus haut.

Le calcul théorique montre que la surface définie par l'équation suivante, dans le repère orthonormé (O,x, y,z) tel qu'illustré sur les figures 2 et 3, présente les propriétés énoncées : avec
r = rayon du filament
£ = demi-longueur du filament,
fo = distance du centre du filament au plan yOz (soit l'abscisse du point Fo).

Par ailleurs, si l'on considère le rayon r du filament comme très petit, l'équation ci-dessus devient en première approximation : et possède également les propriétés énoncées, avec toutefois une qualité très légèrement inférieure du résultat.

Ces surfaces présentent dans le plan xOy une trace parabolique de distance focal fo, et définissent des surfaces complexes qui "travaillent" les images du filament comme on va le voir en détail plus loin.

Par ailleurs, on pourrait démontrer que les surfaces définies mathématiquement ci-dessus sont continues au second ordre, à l'exception de deux défauts localisés dans le plan vertical xOz, où la continuité n'est assurée qu'au premier ordre. Ainsi, il subsiste dans ces régions un très léger coude, qui pourra en pratique être supprimé lors des étapes de polissage habituellement incluses dans les processus de fabrication des réflecteurs. En outre, ces défauts localisés n'engendrent sensiblement aucune anomalie dans le faisceau obtenu.

Les figures 4a et 4b montrent les images du filament projetées, sur un écran normalisé situé à 25 m du projecteur, par réflexion en des points situés sur un même plan horizontal du réflecteur, respectivement de cotes z = - 40 mm (figure 4a) et z = - 20 mm (figure 4b). Ces deux figures sont à rapprocher de la figure 1, qui représente la répartition des images pour un projecteur à réflecteur à surface complexe sans discontinuité associée à un filament axial. A la différence de cette dernière, la répartition des images au-dessous de la coupure, en particulier en direction horizontale, est ici d'une très bonne uniformité, plus précisément, on peut observer que les images du filament, au fur et à mesure qu'elles tournent autour de leur centre de l'horizontale vers la verticale, voient leur longueur progressivement réduite. Ainsi, non seulement le point le plus haut de chaque image est situé au très proche voisinage de la coupure h'Hh, mais également le point le plus bas de ces images ne dépasse que très occasionnellement une coupure inférieure, notée b'b sur les figures 4a, 4b et 5, de telle sorte que l'on obtient un faisceau dont l'épaisseur est approximativement constante sur une grande largeur. On évite notamment d'éclairer la route à trop grande proximité du véhicule, ce que contribuaient à faire les grandes images verticales représentées sur la figure 1 et ce qui n'est pas souhaitable en pratique.

Sur la figure 5, qui représente, par une série de courbes isocandéla C de valeurs décroissantes de l'intérieur vers l'extérieur, l'éclairement fourni par l'ensemble du réflecteur, on peut observer la netteté de la coupure horizontale supérieure h' Hh, la grande largeur du faisceau avec une épaisseur pratiquement constante, et la pointe de concentration P située au-dessous de la coupure h' Hh et centrée sur la verticale v' Hv.

La glace de fermeture peut éventuellement procurer un étalement latéral supplémentaire du faisceau. Mais un tel étalement est déjà obtenu par la nature même du réflecteur, et il n'y aura pas lieu de prévoir des surépaisseurs importantes sur la glace de fermeture : celle-ci sera donc facile à mouler, qu'elle soit réalisée en verre ou en matière plastique.

Par ailleurs, lorsque le réflecteur est tronqué en haut et en bas par deux joues planes horizontales 21 et 22 (figure 3), il peut être avantageux de donner à ces joues un caractère non réfléchissant, de manière à éviter qu'une quantité importante de lumière ne soit diffusée au-dessus de la coupure.

On peut imaginer de donner au réflecteur des formes différentes. Ainsi, la figure 6a représente, en vue de face schématique sans glace de fermeture, un projecteur dont le réflecteur a une largeur yi environ égale au double de sa hauteur zi. Sur la figure 6b, ces proportions ont été inversées, la hauteur z₂ étant environ égale au double de la largeur y₂. Ces valeurs sont déterminées pour que les surfaces effectives totales des deux réflecteurs soient approximativement identiques. On peut déterminer l'influence de la forme du contour du réflecteur sur les caractéristiques du faisceau obtenu. En particulier, on a mesuré pour ces deux projecteurs, dans le plan vertical longitudinal xOz, le flux lumineux (en lumens) obtenu en fonction de l'inclinaison (en degrés) à laquelle on se place au dessous de la coupure. La figure 7 représente les courbes $₁ et ϕ₂ obtenues respectivement avec les projecteurs des figures 6a et 6b.

Comme on peut l'observer, on obtient avec le projecteur de la figure 6b un flux lumineux plus important entre environ 0 et 2_{°} au-dessous de la coupure; le rendement dans cette région est légèrement accru. En revanche, il se crée avec cette configuration un flux lumineux résiduel de valeur très faible au-dessus de la coupure. En pratique, celui-ci ne dégradera pas le confort visuel.

En conservant le contour du réflecteur de la figure 6b, on a également déterminé si le fait de varier la position du filament en direction verticale par rapport à ce contour (et non par rapport à la surface du réflecteur, qui est toujours déterminée par rapport à la position du filament) conduisait à des modifications des caractéristiques d'éclairement du faisceau. Sur la figure 8a, le filament est situé à une distance z₃ au-dessous du bord supérieur du réflecteur, distance qui est d'environ un dixième de la hauteur totale z₂ du réflecteur, et sur la figure 8b, le filament est à une distance _{Z4}, sensiblement égale à z₃, au-dessus du bord inférieur du réflecteur. Ici encore, les surfaces des deux réflecteurs sont égales.

Les variations du flux lumineux (en lumens) en fonction de l'inclinaison (en degrés) par rapport à la coupure pour ces deux projecteurs sont représentées par les courbes φ₃ et <))4 sur la figure 9. Comme on peut l'observer, on obtient lorsque la lampe est décalée vers le haut non seulement un flux lumineux plus important entre environ 0,4 et 2° au-dessous de l'horizontale, mais également une coupure beaucoup plus nette au niveau de cette horizontale, netteté illustrée par la forte pente de la courbe.

Ainsi, bien que l'invention puisse être mise en oeuvre avec des contours de réflecteurs quelconques et des positions filament/réflecteur quelconques dans un contour donné, on pourra avantageusement accroître dans la mesure du possible la hauteur du projecteur, au détriment de sa largeur, et décaler la lampe vers le haut.

Bien entendu, la présente invention n'est pas limitée aux diverses formes de réalisation décrites ci-dessus, mais l'homme de l'art pourra y apporter toute variante ou modification sans sortir de son cadre.

## Revendications

1. Projecteur antibrouillard pour véhicule automobile, du type comprenant une lampe à filament horizontal transversal (10), un réflecteur (20) dont l'axe (Ox) passe à l'aplomb du centre du filament, et une glace de fermeture (30), caractérisé en ce que la surface du réflecteur est une surface sans discontinuité qui forme par elle-même des images du filament dont tous les points sont situés au-dessous d'une coupure horizontale (h'Hh) et dans une bande horizontale de grande largeur et de hauteur essentiellement constante située sous ladite coupure, de telle sorte que la glace (30) peut être lisse ou seulement faiblement déviatrice.

2. Projecteur selon la revendication 1, caractérisé en ce que les images du filament formées par le réflecteur (20) ont toutes leur point le plus haut aligné avec ladite coupure horizontale (h'Hh).

3. Projecteur selon la revendication 2, caractérisé en ce que le filament est décalé vers le haut d'une distance telle que sa surface est essentiellement tangente au plan horizontal (xOy) passant par l'axe du réflecteur (Ox).

4. Projecteur selon la revendication 3, caractérisé en ce que la surface du réflecteur (20) est définie par l'équation: avec
x,y,z = coordonnées cartésiennes, l'axe Ox étant l'axe du projecteur,
r = rayon du filament (10),
2 = demi-longueur du flament,
fₒ = distance de l'axe du filament au plan yOz.

5. Projecteur selon la revendication 3, caractérisé en ce que la surface du réflecteur (20) est définie par l'équation: avec
x,y,z = coordonnées cartésiennes, l'axe Ox étant l'axe du projecteur,
2 = demi-longueur du filament (10),
fo = distance de l'axe du filament au plan yOz.

6. Projecteur selon l'une quelconque des revendications 1 à 5, caractérisé en ce que la lampe est décalée vers le haut par rapport au centre de l'ouverture du réflecteur.

7. Projecteur selon l'une quelconque des revendications précédentes, dans lequel le réflecteur est tronqué sur au moins deux de ses quatre côtés par des joues planes (21, 22), caractérisé en ce que la surface de ces joues est une surface non réfléchissante.

## Claims

1. A fog light for an automotive vehicle, of the type including a lamp having a horizontal, transverse filament (10). a reflector (20) the axis (Ox) of which is vertically aligned with the centre of the filament, and a closure glass (30), characterised in that the surface of the reflector is a surface without discontinuity, which by itself forms images of the filament, all points of which are situated below a horizontal cut-off line (h'Hh) and in a horizontal band, which is of large width and has an essentially constant height situated below the said cut-off line, in such a way that the glass (30) can be smooth or only slightly deflecting.

2. A light according to Claim 1, characterised in that the images of the filament which are formed by the reflector (20) have all of their most elevated points aligned with the said horizontal cut-off line (h'Hh).

3. A light according to Claim 2, characterised in that the filament is offset upwardly by a distance such that its surface is essentially tangential to the horizontal plane (xOy) intersecting the axis of the reflector (Ox).

4. A light according to Claim 3, characterised in that the surface of the reflector (20) is defined by the equation: where:
x, y, z = cartesian coordinates, the axis Ox being the axis of the fog light,
r = radius of the filament (10),
£ = half length of the filament,
fo = distance from the axis of the filament to the plane yOz.

5. A light according to Claim 1, characterised in that the surface of the reflector (20) is defined by the equation:
where: where:
x, y, z = cartesian coordinates, with the axis Ox being the axis of the fog light,
I = half length of the filament (10),
fo = distance from the axis of the filament to the plane yOz.

6. A light according to any one of Claims 1 to 5, characterised in that the lamp is offset upwardly with respect to the centre of the reflector opening.

7. A light according to any one of the preceding Claims, in which the reflector is truncated on at least two of its four sides by flat portions (21, 22), characterised in that the surface of these portions is a nonreflective surface.

## Patentansprüche

1. Nebelscheinwerfer für ein Kraftfahrzeug, von der Art, die eine Quer-Horizontalfadenlampe (10), einen Reflektor (20), dessen Achse (Ox) lotrecht zur Fadenmitte verläuft, und eine Verschlußscheibe (30) enthält, dadurch gekennzeichnet, daß die Reflektorfläche eine Fläche ohne Unstetigkeit ist, die als solche Fadenbilder erzeugt, deren Punkte alle unterhalb einer horizontalen Schnittlinie (h'Hh) und in einem horizontalen Streifen großer Breite und im wesentlichen konstanter Höhe unter der genannten Schnittlinie liegen, so daß die Scheibe (30) glatt oder nur geringfügig abweichend sein kann.

2. Scheinwerfer nach Anspruch 1, dadurch gekennzeichnet, daß die Fadenbilder, die durch den Reflektor (20) erzeugt werden, alle am höchsten Punkt mit der genannten horizontalen Schnittlinie (h'Hh) fluchten.

3. Scheinwerfer nach Anspruch 2, dadurch gekennzeichnet, daß der Faden um einen solchen Abstand nach oben verschoben ist, daß seine Oberfläche im wesentlichen tangential zur horizontalen Ebene (xOy) liegt, die durch die Achse des Reflektors (Ox) verläuft.

4. Scheinwerfer nach Anspruch 3, dadurch gekennzeichnet, daß die Oberfläche des Reflektors (20) durch die Gleichung definiert wird: worin
x, y, z = kartesische Koordinaten, Achse Ox gleich Scheinwerferachse, r = Fadenhalbmesser (10), = halbe Fadenlänge, fo = Abstand der Fadenachse von der Ebene yOz.

5. Scheinwerfer nach Anspruch 3, dadurch gekennzeichnet, daß die Oberfläche des Reflektors (20) definiert ist durch die Gleichung: worin
x, y, z = kartesische Koordinaten, Achse Ox gleich Scheinwerferachse, é = halbe Fadenlänge (10), fo = Abstand der Fadenachse von der Ebene yOz. -

6. Scheinwerfer nach einem der Ansprüche 1 bis 5, dadurch gekennzeichnet, daß die Lampe im Verhältnis zur Mitte der Reflektoröffnung nach oben versetzt ist.

7. Scheinwerfer nach einem der vorherigen Ansprüche, wobei der Reflektor an wenigstens zwei der vier Seiten durch flache Wangen (21, 22) abgestumpft ist, dadurch gekennzeichnet, daß die Oberfläche dieser Wangen eine nichtreflektierende Fläche ist.
